# EUROPÄISCHE PATENTSCHRIFT

(11) **EP 2 886 862 B1**
(45) Veröffentlichungstag und Bekanntmachung des Hinweises auf die Patenterteilung: **02.09.2020**
(21) Anmeldenummer: 13197728.2
(22) Anmeldetag: 17.12.2013
(51) Int. Cl.: F04B 35/04, F04B 35/06, F04B 39/00, F04B 39/12, F04B 41/02

(54) **Kompressor**
Compressor
Compresseur

(43) Veröffentlichungstag der Anmeldung: 24.06.2015
(73) Patentinhaber: KAESER KOMPRESSOREN SE, 96450 Coburg (DE)
(72) Erfinder: Hütter, Sebastian, 96484 Meeder (DE)
(74) Vertreter: Isarpatent

(56) Entgegenhaltungen:
- WO-A1-2007/041818
- US-A- 6 089 835
- US-A1- 2010 221 128

## Beschreibung

### Technisches Gebiet

Die vorliegende Erfindung befasst sich mit einem Kompressor, insbesondere einem Kompressor mit einem Hubkolbenverdichter.

### Hintergrund der Erfindung

Mobile Kompressoren werden beispielsweise auf Baustellen oder für handwerkliche Tätigkeiten eingesetzt, in denen Druckluft für angeschlossene Druckluftwerkzeuge benötigt wird. Ein häufig eingesetzter Kompressortyp ist der Kolbenkompressor, bei dem Luft in einen oder mehrere Zylinder angesaugt, durch einen Kolben verdichtet und als Druckluft wieder ausgestoßen wird. Die Luftliefermenge von Kolbenkompressoren wird üblicherweise über eine Regelung der Antriebsdrehzahl der den Verdichter antreibenden Maschine an den jeweiligen Druckluftbedarf angepasst. In der Druckschrift DE 10 2004 007 882 B4 ist beispielsweise ein Kompressor mit einem Druckluftsensor gezeigt, in Abhängigkeit von dessen Messwert die Drehzahlregelung eines Kolbenverdichters abläuft.

Kolbenkompressoren weisen aufgrund ihres getakteten Betriebs keinen kontinuierlichen Druckluftausstoß auf, sondern erzeugen Druckluft in Pulsen. Daher wird üblicherweise ein gewisses Druckluftpuffervolumen vorgehalten, um die Druckluftpulse durch den Verdichter zu dämpfen. Dieses Puffervolumen wird herkömmlich in separaten Speicherbehälter vorgehalten, so dass einem an den Speicherbehälter angeschlossenen Druckluftverbraucher Druckluft mit gleichmäßig hohem Druck zur Verfügung gestellt werden kann. Die Druckschrift DE 10 2009 052 510 A1 beispielsweise befasst sich mit einem drehzahlgeregelten Kolbenverdichter, welcher einen leichten und kompakten Drucklufttank aus Kunststoff aufweist.

Es existieren verschiedene weitere Ansätze für die Ausgestaltung von Drucklufttanks für Kolbenverdichter: Beispielsweise zeigt die Druckschrift US 6,089,835 A einen Kolbenkompressor mit einem Drucklufttank, der durch ein an die Außenseite des Motorgehäuses aufgesetztes Hüllgehäuse gebildet wird. Die Druckschrift US 5,370,504 A zeigt einen Kolbenkompressor, bei dem die Verdichterzylinder komplett in einen Speichertank für Druckluft eingebettet sind. Die Druckschrift WO 2007/041818 A1 offenbart einen Radialverdichter mit einer Verdichtungskammer, einem Antriebsmotor und einem Verdichtungsrotor auf einer durch den Antriebsmotor angetriebenen Welle. Der Radialverdichter umfasst ein Gehäuse, in dessen Außenwand ein Druckluftspeichertank angeordnet ist.

Es besteht jedoch ein Bedarf nach Lösungen für Kompressoren, die ein geringeres Gewicht und geringere Ausmaße aufweisen, so dass sie sich für den Transport per Hand besser eignen.

### Zusammenfassung der Erfindung

Daher wird gemäß einem Aspekt der Erfindung ein Kolbenkompressor bereitgestellt, mit einem Motor, einer mit dem Motor verbundenen und von diesem angetriebenen Antriebswelle, einem mit der Antriebswelle verbundenen Kurbeltrieb, mindestens einer Drucklufterzeugungseinrichtung mit einem in einem Zylinder bewegbaren Kolben, welcher durch den Kurbeltrieb angetrieben wird, und welcher dazu ausgelegt ist, in einem Verdichtungsraum des Zylinders Druckluft zu erzeugen, einem Kurbelgehäuse , welches eine innere Kammerwandung in Form eines Hohlkörpers, der die Antriebswelle zumindest abschnittsweise aufnimmt, eine von der inneren Kammerwandung radial zur Antriebswelle beabstandete äußere Kammerwandung, eine Endwand, und eine Trennwand aufweist, und einem Druckluftspeicherbehälter, welcher dazu ausgelegt ist, von der Drucklufterzeugungseinrichtung erzeugte Druckluft aufzunehmen, wobei der Druckluftspeicherbehälter durch die innere Kammerwandung, die äußere Kammerwandung, die Endwand und die Trennwand gebildet wird.

Eine grundlegende Idee der Erfindung besteht darin, den Speicherbehälter für durch den Kompressor erzeugte Druckluft in das Kurbelgehäuse des Kompressors einzubetten, indem der Platz um die Antriebswelle herum genutzt wird. Dabei ergibt sich ein großer Vorteil darin, dass auf einen separaten Speicherbehälter verzichtet werden kann, was wiederum zu einer erheblichen Gewichts- und Kosteneinsparung beiträgt. Der gesamte Aufbau des Kompressors wird kompakter, so dass der Kompressor trotz großem Speichervolumen handlich und tragbar bleibt.

Zudem kann durch die Integration des Druckluftspeicherbehälters in das Kurbelgehäuse die notwendige Anzahl an Bauteilen verringert werden, was wieder den Montageaufwand für den Kompressor verringert. Durch die Lagerung der Antriebswelle in einem einstückigen Kurbelgehäuseabschnitt entfällt zudem die aufwändige Justage der einzelnen Lagerstellen zueinander. Des Weiteren können Gemäß einer weiteren Ausführungsform des erfindungsgemäßen Kompressors kann der Kompressor weiterhin mindestens eine Längsrippe aufweisen, welche an der Außenseite des Druckluftspeicherbehälters einstückig mit dem Kurbelgehäuse ausgebildet ist.

Gemäß einer weiteren Ausführungsform des erfindungsgemäßen Kompressors kann der Kompressor weiterhin einen Motorträger aufweisen, welcher den Motor aufnimmt und haltert, wobei das Kurbelgehäuse von dem Motorträger beabstandet um den Motor herum ausgebildet ist, und wobei sich der Druckluftspeicherbehälter zumindest teilweise um den Motor zwischen Kurbelgehäuse und Motorträger herum erstreckt.

Gemäß einer weiteren Ausführungsform des erfindungsgemäßen Kompressors kann der Druckluftspeicherbehälter die Antriebswelle in einem Winkelbereich von 360° umschließen.

Gemäß einer weiteren Ausführungsform des erfindungsgemäßen Kompressors kann das Verhältnis des Abstands der Rotationsachse der Antriebswelle bis zum senkrecht von der Antriebswelle am weitesten beabstandeten Punkt der Innenwand des Druckluftspeicherbehälters zum Abstand der Rotationsachse der Antriebswelle zum oberen Totpunkt eines Kolbens der Drucklufterzeugungseinrichtung zwischen 0,2 und 1 betragen.

Gemäß einer weiteren Ausführungsform des erfindungsgemäßen Kompressors kann das Verhältnis des Abstands der Rotationsachse der Antriebswelle bis zum senkrecht von der Antriebswelle am weitesten beabstandeten Punkt der Innenwand des Druckluftspeicherbehälters zur maximalen axialen Erstreckung des Druckluftspeicherbehälters 25 zwischen 0,3 und 2,5 betragen.

Gemäß einer weiteren Ausführungsform des erfindungsgemäßen Kompressors kann die Drucklufterzeugungseinrichtung mindestens einen Verdichterraum aufweisen, und das Volumenverhältnis zwischen dem Volumen des Druckluftspeicherbehälters und der Summe der geometrischen Hubvolumina der Verdichterräume der Drucklufterzeugungseinrichtung kann zwischen 5 und 25 betragen.

### Kurze Zusammenfassung der Zeichnungen

Die Erfindung wird im Folgenden genauer im Zusammenhang und in Bezug auf die beispielhaften Ausführungsformen wie in den beigefügten Zeichnungen beschrieben.

Die beigefügten Zeichnungen dienen dem besseren Verständnis der vorliegenden Erfindung und illustrieren beispielhafte Ausführungsvarianten der Erfindung. Sie dienen zur Erläuterung von Prinzipien, Vorteilen, technischen Effekten und Variationsmöglichkeiten. Selbstverständlich sind andere Ausführungsformen und viele der beabsichtigten Vorteile der Erfindung ebenso denkbar, insbesondere mit Blick auf die im Folgenden dargestellte ausführliche Beschreibung der Erfindung. Die Elemente in den Zeichnungen sind nicht notwendigerweise maßstabsgetreu dargestellt und aus Gründen der Übersichtlichkeit teils vereinfacht oder schematisiert dargestellt. Gleiche Bezugszeichen bezeichnen dabei gleiche oder gleichartige Komponenten oder Elemente.
- Fig. 1: zeigt eine schematische Darstellung eines Kompressors in Schnittansicht gemäß einer Ausführungsform der Erfindung.
- Fig. 2: zeigt eine schematische Illustration eines Querschnitts durch den Kompressor in Fig. 1.
- Fig. 3: zeigt eine detaillierte Illustration des Kompressors in Fig. 1 gemäß einer weiteren Ausführungsform der Erfindung.
- Fig. 4: zeigt eine schematische Darstellung eines Kompressors in Schnittansicht mit gemäß einer weiteren Ausführungsform der Erfindung.
- Fig. 5: zeigt eine detaillierte Illustration des Kompressors in Fig. 4 gemäß einer weiteren Ausführungsform der Erfindung.
- Fig. 6: zeigt eine schematische Darstellung eines Kompressors in Schnittansicht gemäß einer weiteren Ausführungsform der Erfindung.
- Fig. 7: zeigt eine schematische Darstellung eines Kompressors in Schnittansicht gemäß einer weiteren Ausführungsform der Erfindung.
- Fig. 8: zeigt eine schematische Darstellung eines Kompressors in Schnittansicht gemäß einer weiteren Ausführungsform der Erfindung.

Obwohl hierin spezielle Ausführungsformen beschrieben und dargestellt sind, ist es für einen Fachmann klar, dass eine Fülle weiterer, alternativer und/oder äquivalenter Implementierungen für die Ausführungsformen gewählt werden können, ohne im Wesentlichen vom Grundgedanken der vorliegenden Erfindung abzuweichen. Im Allgemeinen sollen alle Variationen, Modifikationen und Abwandlungen der hierin beschriebenen Ausführungsbeispiele ebenfalls von der Erfindung als abgedeckt gelten.

### Ausführliche Beschreibung der Ausführungsformen

Fig. 1 zeigt eine schematische Darstellung eines Kompressors 100 in Schnittansicht. Der Kompressor 100 weist generell einen Motor 40 auf, der in einem Motorträger 41 gehaltert werden kann. Der Motor 40 kann beispielsweise ein Elektromotor mit Drehzahlregelung sein. Es kann dabei möglich sein Synchronmotoren wie bürstenlose Gleichstrommotoren oder Asynchronmotoren einzusetzen. Der Motor 40 treibt eine Antriebswelle 24 an, die sich vom Motor 40 weg in einem Kurbelgehäuse 20 erstreckt. Dabei kann die Antriebswelle 24 im Wesentlichen konzentrisch zum Querschnitt der Kurbelgehäuseform 20 in deren Mitte angeordnet sein. Die Antriebswelle 24 dient zum Antrieb eines Kurbeltriebs 6, welcher einen Kolben 4 in einem Zylinder 5 auf- und abbewegt, d.h. der Kurbeltrieb 6 übersetzt die Rotationsbewegung der Antriebswelle 24 in eine lineare Bewegung entlang der Erstreckungsrichtung des Kolbens 4 in dem Zylinder 5. Dazu kann der Kurbeltrieb 6 ein Gegengewicht, eine Kurbelwange, ein Pleuel, eine Pleuellagerung und/oder einen Kolbenbolzen aufweisen. Dabei wird am Kopfende des Zylindergehäuses ein Verdichterraum 11 gebildet, in dem gemäß der Hauptfunktion des Kompressors 100 Luft verdichtet werden kann. An den Kurbeltrieb 6 anschließend kann ein Lüfterrad 45 angeordnet werden.

Ein Kernbestandteil des Kurbelgehäuses 20 ist der Druckluftspeicherbehälter 25, der in Fig. 1 als integrale Komponente des Kurbelgehäuses 20 ausgebildet ist. Dazu weist das Kurbelgehäuse 20 eine innere Kammerwandung 26a auf, die beispielsweise zylindrisch mit kreisrundem oder polygonalem Querschnitt ausgebildet sein kann, und welche den motornahen Teil der Antriebswelle 24 aufnimmt und rotierend lagert. Innerhalb der Kammerwandung 26a ist daher zumindest ein Lager 28b in einem ersten Lagersitz angeordnet. Das Lager 28b im ersten Lagersitz kann einen motorfernen Teil der Antriebswelle 24 zwischen Motor 40 und Kurbeltrieb 6 abstützen, d.h. das Lager 28b lagert den Kurbeltrieb 6 fliegend.

Zudem kann ein weiteres Lager 28a in einem zweiten Lagersitz innerhalb der Kammerwandung 26a ausgebildet sein, welches einen motornahen Teil der Antriebswelle 24 zwischen Motor 40 und Kurbeltrieb 6 abstützen kann, d.h. das Lager 28a lagert den Motor 40 fliegend. Dadurch, dass beide Lager 28a und 28b sich in dem Abschnitt des Kurbelgehäuses 20 befinden, der den Druckluftspeicherbehälter 25 ausbildet, können die Lagersitze der Lager 28a und 28b besser zueinander ausgerichtet werden. Dies ermöglicht eine verbesserte Konzentrizität der Lagersitze zueinander. Es ist dabei möglich, beide Lagersitze der Lager 28a und 28b im Kurbelgehäuse 20 von einer Seite zu bearbeiten, insbesondere dann, wenn die radiale Ausdehnung des Lagers 28a geringer als die des Lagers 28b ist.

Zur Verdeutlichung der Geometrie des Druckluftspeicherbehälters 25 ist in Fig. 2 ein beispielhafter Querschnitt des Kompressors 100 entlang der Querschnittlinie AA in Fig. 1 dargestellt. Die Anordnung des Druckluftspeicherbehälters erfolgt dabei im Wesentlichen ringförmig um die Antriebswelle 24. Dabei kann der Druckluftspeicherbehälter 25 einen Mindestwinkel von 200°, vorzugsweise von mindestens 240° um die Antriebswelle 24 einschließen. Im Beispiel der Fig. 2 ist das Kurbelgehäuse 20 und damit der Druckluftspeicherbehälter 25 prinzipiell hohlzylinderförmig dargestellt. Der Druckluftspeicherbehälter 25 wird dabei durch die innere Kammerwandung 26a einerseits und eine äußere Kammerwandung 26b andererseits in radialer Richtung bezüglich der Drehachse der Antriebswelle 24 begrenzt.

Die äußere Kammerwandung 26b stellt eine Außenwand des Kurbelgehäuses 20 dar, welches die innere Kammerwandung 26a vollständig in ihrem Inneren aufnimmt. Mit anderen Worten, die Topologie des durch die äußere Kammerwandung 26b und die innere Kammerwandung 26a gebildeten Gehäuses im Wesentlichen gleicht zwei ineinander gelagerten Zylindern, beispielsweise Kreiszylindern, prismatischen Zylindern oder Zylindern mit polygonaler Querschnittsfläche. Die Deckflächen der zwischen den durch die äußere Kammerwandung 26b und die innere Kammerwandung 26a gebildeten Zylindermantelflächen können dann durch ein oder mehrere Trennwände 34 auf der anderen Seite bzw. ein oder mehrere Endwände 23 auf der anderen Seite zur Bildung des Volumens des Druckluftspeicherbehälters 25 abgeschlossen werden.

Die Trennwand 34 bzw. die Trennwände 34 weisen dabei eine Haupterstreckungsrichtung auf, die im Wesentlichen senkrecht zur axialen Richtung der Antriebswelle 24 verläuft. Ebenso weist die Endwand 23 eine Haupterstreckungsrichtung auf, die im Wesentlichen senkrecht zur axialen Richtung der Antriebswelle 24 verläuft, und von der Trennwand 34 bzw. den Trennwänden 34 um eine Länge beabstandet ist, die im Wesentlichen der Längserstreckung des Druckluftspeicherbehälters 25 entspricht.

In lateraler Richtung kann der Druckluftspeicherbehälter 25 durch einer oder mehrere Verstrebungen 33 unterbrochen sein. Dadurch kann der Druckluftspeicherbehälter 25 einerseits stabilisiert, andererseits in mehrere Teilspeichervolumina unterteilt werden. Diese Teilspeichervolumina können über Druckluftleitungen oder andere Verbindungsleitungen wie beispielsweise Engstellen miteinander verbunden werden. Dazu können vorteilhafterweise in den Verbindungsleitungen Druckluftkühler und/oder Ventile angeordnet werden. Im Beispiel der Fig. 2 sind drei Verstrebungen 33 gezeigt, die den vollständig umlaufenden Druckluftspeicherbehälter 25 in drei gleiche Teilspeichervolumina aufteilen, die jeweils 120° des Kurbelgehäuses 20 überstreichen. Selbstverständlich sind andere Aufteilungen mit mehr oder weniger Teilspeichervolumina oder asymmetrischer Aufteilung ebenso möglich. Die Verstrebungen 33 können beispielsweise integral mit dem Kurbelgehäuse 20 ausgebildet werden, zum Beispiel in einem gemeinsamen Metallgussteil.

Fig. 3 zeigt eine detaillierte Illustration des Kompressors 100 aus Fig. 1 im Längsschnitt. Der Kompressor 100 ist im Beispiel der Fig. 3 als trockenverdichtender, in der Drehzahl regelbarer Kolbenkompressor 100 dargestellt, welcher nach dem Prinzip der Hubkolbenverdichtung arbeitet. Es ist dabei jedoch ebenso möglich, statt eines trockenverdichtenden Kompressors einen ölgeschmierten Kompressor einzusetzen. Die Verdichtung kann dabei, wie in Fig. 3 beispielhaft dargestellt, einstufig erfolgen - es kann jedoch auch möglich sein, die Verdichtung in mehreren Stufen durchzuführen.

Der Kompressor gemäß Fig. 3 weist in einem in der Figur rechtsseitigen Verdichterabschnitt 1 einen Zylinder 5 auf, in welchem ein Kolben 4 zum Komprimieren von Luft aus der Umgebung angeordnet ist. Durch einen Ansaugluftfilter 2 kann Luft aus der Umgebung über eine Einlassöffnung 3 mit Einlassventil in den Verdichtungsraum 11 eingesaugt werden. Dies erfolgt bei einer Abwärtsbewegung des Kolbens 4.

Die lineare Arbeitsbewegung für den Kolben 5 wird über einen Kurbeltrieb 6 erzeugt, welcher über eine Antriebswelle 24 mit dem Rotor 43 des Motors 40 verbunden ist. Die Antriebswelle 24 kann über zwei Lager 28a und 28b, beispielsweise dauergeschmierte Wälzlager mit Fest-Loslagerungen, drehbar gegenüber dem Kurbelgehäuse 20 gelagert werden. Das Kurbelgehäuse 20 besitzt einen Kurbeltriebsabschnitt 21, der den Kurbeltrieb 6 zumindest teilweise umschließt, und einen Speicherabschnitt 22, der sich an den Kurbeltriebsabschnitt 21 anschließt und axial zwischen diesem und dem Motor 40 angeordnet ist.

Es ist bevorzugt vorgesehen, dass die Trennwand 34 den Druckluftspeicherbehälter 25 im Inneren des Kurbelgehäuses 20 von dem Kurbeltriebsabschnitt 21 trennt, das heißt der Kurbeltrieb 6 selbst liegt nicht im Luftspeichervolumen des Druckluftspeicherbehälters 25. Der Speicherabschnitt 22 ist damit mit dem Kurbeltriebsabschnitt 21 disjunkt ausgebildet. Insbesondere ist es auch vorgesehen, dass der Zylinder 5 und der Kolben 4 nicht innerhalb des Speicherabschnitts 22 angeordnet sind, das heißt, dass das Volumen des Druckluftspeicherbehälters den Zylinder 5 und den Kolben 4 nicht umfasst.

Der Speicherabschnitt 22 umfasst eine innere Kammerwandung 26a, welche hohlkörper- oder rohrförmig ausgebildet ist, um die Antriebswelle 24 herum angeordnet ist und den durch den Speicherabschnitt 22 führenden Bereich der Antriebswelle 24 sowie mindestens eines der beiden Lager 28a und 28b aufnimmt. Die innere Kammerwandung 26a kann Ausnehmungen für einen oder mehrere Lagersitze der Lager 28a und 28b aufweisen. Außerdem können mehr als zwei Lager 28a und 28b vorgesehen werden.

Weiterhin umfasst der Speicherabschnitt 22 eine äußere Kammerwandung 26b, welche konzentrisch um die innere Kammerwandung 26a herum und von dieser beabstandet angeordnet sein kann. Die innere Kammerwandung 26a und die äußere Kammerwandung 26b sind vorzugsweise integral mit dem Kurbelgehäuse 20, d.h. als einstückiger Teilbereich des Kurbelgehäuses 20 ausgebildet.

Die innere Kammerwandung 26a und die äußere Kammerwandung 26b definieren zusammen mit einer oder mehreren Trennwänden 34, deren Erstreckungsebene im Wesentlichen senkrecht zur Drehachse der Antriebswelle 24 verläuft, einen Druckluftspeicherbehälter 25 des Kompressors 100. Der Druckluftspeicherbehälter 25 ist konzentrisch zur Antriebswelle 24 zumindest abschnittsweise ringförmig um die innere Kammerwandung 26a angeordnet. Mit anderen Worten, der Druckluftspeicherbehälter 25 umschließt die Antriebswelle 24 damit zumindest in einen Teilwinkelbereich. Im Beispiel der Fig. 3 ist der Druckluftspeicherbehälter 25 vollständig, das heißt in einem Winkelbereich von 360°, um die Antriebswelle 24 herum angeordnet. Es kann jedoch auch möglich sein, nur Teilwinkelbereiche von weniger als 360° um die Antriebswelle 24 herum vorzusehen, in denen winklige Kammern für die Funktion des Druckluftspeicherbehälters 25 durch die Kammerwandungen 26a und 26b sowie die Trennwände 34 definiert werden. Motorseitig wird der Druckluftspeicherbehälter 25 durch eine Endwand 23 des Kurbelgehäuses 20 gegenüber dem Motorbereich bzw. dem Motorträger 41 dicht abgeschlossen. Damit definiert der Druckluftspeicherbehälter 25 über die entsprechenden Ausmaße der Kammerwandungen 26a und 26b sowie den axialen Abstand L3 der Trennwände 34 zur Endwand 23 des Kurbelgehäuses 20 ein Regelvolumen, welches zur Aufnahme und Zwischenspeicherung von durch den Kolbenverdichter erzeugter Druckluft dient.

Der Motorträger 41 kann die Drehmomentabstützung zwischen Rotor und Stator des Motors 40 übernehmen. Der Motorträger 41 kann ein Bauteil sein, das den Motor 40 vollständig oder nur teilweise umgibt und kann geschlossene Begrenzungswände mit Streben, Pfeiler oder ähnlichem aufweisen. Dabei kann der Motorträger 41 auch als komplett geschlossenes Motorgehäuse fungieren.

Der Motorträger 41 kann zudem die Endwand 23 ausbilden, die im Beispiel der Fig. 3 zwischen Motor 40 und Speicherabschnitt 22 angeordnet ist. Es kann jedoch auch vorgesehen sein, die Endwand 23 an der Außenseite des Motors 40 anzuordnen, so dass der Motor 40 zumindest teilweise durch den Speicherabschnitt 22 umfasst ist, das heißt dass das Volumen des Druckluftspeicherbehälters 25 sich in axialer Richtung der Antriebswelle 24 zumindest teilweise vollständig oder in einem Teilwinkelbereich um den Motor 40 herum erstreckt.

Nach einem Ansaugarbeitstakt des Kolbens 4 wird in einem Verdichterarbeitstakt während der Aufwärtsbewegung des Kolbens 4 die angesaugte Luft im Verdichtungsraum 11 verdichtet und über die Auslassöffnung 7 und ein darin angeordnetes Auslassventil abgegeben. Die verdichtete Luft, die über die Auslassöffnung 7 ausgestoßen wird, kann in eine Druckluftleitung 8 abgegeben werden, die zu Zwecken der Kühlung einen Bereich mit einer Abkühlleitung 9 umfassen kann. Über die Abkühlleitung 9 gelangt die Druckluft durch das Rückschlagventil 10 in einen Druckluftspeicherbehälter 25 des Kompressors 100.

Die Abdichtung gegenüber der Umgebung kann zweckmäßigerweise über Dichtungen 29 und 30, beispielsweise O-Ringe erfolgen. Sowohl das Kurbelgehäuse 20 als auch der Motorträger 41 können durch Rippen 32 verstärkt sein. Diese Rippen 32, welche in ähnlicher Form auch auf der Außenseite des Kurbelgehäuses 20 und/oder des Motorträgers 41 angebracht werden können, tragen zur besseren Wärmeabfuhr aus der Druckluft bei. Zudem ist es möglich, die mechanische Stabilität des Kompressors 100 dadurch zu optimieren.

Über eine Druckluftkupplung 31 kann eine Druckluftabgabeleitung, beispielsweise ein Druckluftschlauch für ein druckluftbetriebenes Werkzeug, angeschlossen werden, durch welchen die Druckluft aus dem Druckluftspeicherbehälter 25 nach Bedarf entnommen werden kann.

Während des Kompressorbetriebs kann eine Kompressorsteuerung 60 den von einem an dem Druckluftspeicherbehälter 25 angeordneten Drucksensor 27 gemessenen Druck der Druckluft über eine Steuerleitung 61 abrufen. Sollte der gemessene Ist-Druck im Druckluftspeicherbehälter 25 von dem in der Kompressorsteuerung 60 gespeicherten Soll-Druck abweichen, kann aus der Regelabweichung ein Solldrehzahlsignal für den Motor 40 ermittelt werden, welches die Kompressorsteuerung 60 als Ansteuersignal über eine Steuerleitung 62 an eine Motorsteuerung, beispielsweise an den Frequenzumrichter 70 eines Elektromotors 40, ausgegeben werden. Der Frequenzumrichter 70 regelt in Abhängigkeit des übermittelten Ansteuersignals die Drehzahl des Motors 40.

Im Beispiel der Fig. 3 handelt es sich bei dem Motor 40 um einen elektronisch kommutierten Synchron-Außenläufermotor, bei dem der Frequenzumrichter 70 direkt an den Stator 44 angebaut ist. Der Stator 44 trägt die Statorwicklung 46 und kann beispielsweise über Schrauben mit dem Motorträger 41 verbunden sein. Über das in der Statorwicklung 46 erzeugte magnetische Wechselfeld wird das für die Verdichtung des Kompressors 100 benötigte Drehmoment in bekannter Weise im Zusammenspiel mit den Permanentmagneten 48 im Rotor 43 des Motors 40 erzeugt.

Fig. 4 zeigt einen Längsschnitt durch einen kompakten drehzahlregelbaren Kolbenkompressor 100 mit alternativer Motorbauweise. Er unterscheidet sich von dem Kompressor 100 in Fig. 1 im Wesentlichen darin, dass der Motor 40 ein Innenläufermotor mit externem Frequenzumrichter ist. In Fig. 5 ist eine detailliertere Illustration des Kompressors der Fig. 4 gezeigt. Hier weist der Motor 40 einen externen Frequenzumrichter 70 auf, der mit dem Motor 40 über ein Motoranschlusskabel 47 verbunden ist. Falls sich aus Montagegründen der Motor 40 nicht mit dem Motorträger 41 am Kurbelgehäuse 20 befestigen lässt, kann bei dem Kompressor der Fig. 5 zusätzlich ein Deckel als Endwand 23 vorgesehen sein. Der Deckel 23 kann zum einen den Motor 40 am Motorträger 41 befestigen, welcher dann eine Gehäusefunktion für den Motor 40 übernehmen kann. Zum anderen kann der Deckel 23 den im Kurbelgehäuse 20 befindlichen Druckluftspeicherbehälter 25 fluidisch verschließen.

Sowohl für den Kompressor 100 der Fig. 1 bis 3 als auch den Kompressor 100 der Fig. 4 und 5 kann die maximale radiale Ausdehnung L2 (Abstand der Rotationsachse der Antriebswelle 24 bis zum senkrecht von der Antriebswelle 24 am weitesten beabstandeten Punkt der Innenwand des Druckluftspeicherbehälters 25) in einem bestimmten Verhältnis zur Verdichterlänge L1 (Abstand der Rotationsachse der Antriebswelle 24 zum oberen Totpunkt des Kolbens) stehen. Im einfachsten Fall kann die Ausdehnung L2 kleiner oder gleich der Verdichterlänge L1 sein. Vorteilhaft ist dabei ein Verhältnis von L2/L1 ≤ 2/3. Das Verhältnis L2/L1 kann dabei zwischen 0,2 und 1, vorzugsweise zwischen 0,4 und 0,66 liegen. Absolut gesehen kann die Ausdehnung L2 kleiner als 150 mm sein, um beispielsweise die Kompaktheit und damit die Handtragbarkeit des Kompressors 100 zu gewährleisten.

Ebenso kann die maximale radiale Ausdehnung L2 in einem bestimmten Verhältnis zur maximalen axialen Erstreckung L3 des Druckluftspeicherbehälters 25 stehen. Falls der Druckluftspeicherbehälter 25 zwischen Kurbeltrieb 6 und Motor 40 angeordnet ist, kann das Verhältnis L2/L3 zwischen 0,3 und 2,5, vorzugsweise zwischen 0,5 und 1,33 liegen.

Zudem kann auch das Volumenverhältnis zwischen dem Volumen V_{R} des Druckluftspeicherbehälters 25 und dem geometrischen Hubvolumen V_{H} des Verdichterraums 11 (bzw. der Summe V_{H} aller Hubvolumina V_{Hi} aller Verdichterräume 11 bei mehreren Zylindern 5) festgelegt sein, um die Dämpfung der Druckluftpulsationen optimal eliminieren zu können. Dabei kann das Verhältnis V_{R}/V_{H} zwischen 5 und 25 liegen.

Das Kurbelgehäuse 20 samt aller Kammerwandungen 26a, 26b sowie Endwänden 23 und Trennwänden 34 kann in den Fig. 1 bis 5 vollständig integral ausgebildet werden, beispielsweise durch ein Gießverfahren mit verlorener Form oder ein Rapid-Prototyping-Verfahren wie beispielsweise selektives Laserschmelzen, 3D-Druck, Additive Layer Manufacturing, Elektronenstrahlschmelzen, Laserauftragsschweißen oder ähnliche Verfahren. Es kann alternativ auch möglich sein, die Kammerwandungen 26a, 26b aus mehreren Teilen zusammenzusetzen, die zueinander abgedichtet und verbunden, vorzugsweise verschraubt, werden. Das Kurbelgehäuse 20 und dessen relevante Komponenten wie Wandungen, Trennwände und Endwände können beispielsweise in einem Druckgussverfahren hergestellt werden, beispielsweise aus einem Leichtmetall wie Aluminium oder Magnesium.

Fig. 6, 7 und 8 zeigen schematische Darstellungen von weiteren Varianten eines Kompressors 100. Die Kompressoren 100 der Fig. 6 und 7 unterscheiden sich von den Kompressoren 100 der Fig. 1 und 4 im Wesentlichen darin, dass das zweite Lager 28a im Motor 40 untergebracht ist - in Fig. 6 an der kurbelgehäusefernen Seite des Motors 40, in Fig. 7 an der kurbelgehäusenahen Seite des Motors 40. Der Kompressor 100 der Fig. 8 weist ein Kurbelgehäuse 20 auf, das mit dem Motorträger 41 zusammen einen antriebswellenaxial erweiterten Druckluftspeicherbehälter 25 ausbildet. Der Druckluftspeicherbehälter 25 erstreckt sich um den Motor 40 herum im Inneren des Kurbelgehäuses 20, das vom Motorträger 41 entsprechend beabstandet ist. Dabei kann das Verhältnis L2/L1 von maximaler radialer Ausdehnung L2 zu maximaler axialer Ausdehnung L1 des Druckluftspeicherbehälters 25 zwischen 0,12 und 1, vorzugsweise zwischen 0,2 und 0,5 betragen.

Der Druckluftspeicherbehälter 25 kann den Motor 40 dabei in einem Teilwinkelbereich von weniger als 360° oder vollständig, das heißt in einem Umfang vom 360° umgeben. Es kann weiterhin möglich sein, dass der Druckluftspeicherbehälter 25 den Motor 40 bezüglich des Winkelbereichs um die Antriebswelle24 herum vollständig umgibt, den Motor 40 aber in axialer Richtung der Motordrehachse nur teilweise umschließt, das heißt, nicht vollständig bis zum kurbelgehäusefernen Ende des Motorträgers 40 ausgebildet ist.

### Bezugszeichenliste

- 1: Verdichterabschnitt
- 2: Luftansaugfilter
- 3: Einlassöffnung
- 4: Kolben
- 5: Zylinder
- 6: Kurbeltrieb
- 7: Auslassöffnung
- 8: Druckluftleitung
- 9: Abkühlleitung
- 10: Rückschlagventil
- 11: Verdichtungsraum
- 20: Kurbelgehäuse
- 21: Kurbeltriebsabschnitt
- 22: Speicherabschnitt
- 23: Endwand
- 24: Antriebswelle
- 25: Druckluftspeicher
- 26a: Innere Kammerwandung
- 26b: Äußere Kammerwandung
- 27: Drucksensor
- 28a: Erstes Lager
- 28b: Zweites Lager
- 29: Dichtung
- 30: Dichtung
- 31: Druckluftkupplung
- 32: Rippe
- 33: Verstrebung
- 34: Trennwand
- 40: Motor
- 41: Motorträger
- 43: Rotor
- 44: Stator
- 45: Lüfterrad
- 46: Statorwicklung
- 47: Motoranschlusskabel
- 48: Permanentmagnete
- 60: Kompressorsteuerung
- 61: Steuerleitung
- 62: Steuerleitung
- 70: Frequenzumrichter
- L1: Verdichterlänge
- L2: Kurbelgehäuseinnenradius
- L3: Speicherlänge

## Patentansprüche

1. Kolbenkompressor (100), mit:
einem Motor (40);
einer mit dem Motor (40) verbundenen und von diesem angetriebenen Antriebswelle (24);
einem mit der Antriebswelle (24) verbundenen Kurbeltrieb (6);
mindestens einer Drucklufterzeugungseinrichtung (4; 5; 11) mit einem in einem Zylinder (5) bewegbaren Kolben (4), welcher durch den Kurbeltrieb (6) angetrieben wird, und welcher dazu ausgelegt ist, in einem Verdichtungsraum (11) des Zylinders (5) Druckluft zu erzeugen;
einem Kurbelgehäuse (20), welches
eine innere Kammerwandung (26a) in Form eines Hohlkörpers, der die Antriebswelle zumindest abschnittsweise aufnimmt,
eine von der inneren Kammerwandung (26a) radial zur Antriebswelle (24) beabstandete äußere Kammerwandung (26b),
eine Endwand (23), und
eine Trennwand (34) aufweist; und
einem Druckluftspeicherbehälter (25), welcher dazu ausgelegt ist, von der Drucklufterzeugungseinrichtung (4; 5; 11) erzeugte Druckluft aufzunehmen,
wobei der Druckluftspeicherbehälter (25) durch die innere Kammerwandung (26a), die äußere Kammerwandung (26b), die Endwand (23) und die Trennwand (34) gebildet wird.

2. Kolbenkompressor (100) nach Anspruch 1, weiterhin mit:
einem Motorträger (41), welcher den Motor (40) aufnimmt und mit dem Kurbelgehäuse (20) unter Ausbildung der Endwand (23) zwischen Kurbelgehäuse (20) und Motor (40) verbunden ist.

3. Kolbenkompressor (100) nach einem der Ansprüche 1 und 2, weiterhin mit:
mindestens einem ersten Lager (28b), welches die Antriebswelle (24) lagert, und welches innerhalb des durch die innere Kammerwandung (26a) gebildeten Hohlkörpers angeordnet ist.

4. Kolbenkompressor (100) nach Anspruch 3, weiterhin mit:
mindestens einem zweiten Lager (28a), welches die Antriebswelle (24) lagert und innerhalb des durch die innere Kammerwandung (26a) gebildeten Hohlkörpers zwischen dem Motor (40) und dem ersten Lager (28b) angeordnet ist.

5. Kolbenkompressor (100) nach einem der Ansprüche 1 bis 4, wobei das Kurbelgehäuse (20) mit der inneren Kammerwandung (26a), der äußeren Kammerwandung (26b) und der Trennwand (34) monolithisch ausgebildet ist.

6. Kolbenkompressor (100) nach Anspruch 5, wobei das monolithische Kurbelgehäuse (20) als Leichtmetallgussteil ausgebildet ist.

7. Kolbenkompressor (100) nach einem der Ansprüche 1 bis 6, weiterhin mit:
mindestens einer Verstrebung (33), welche sich axial zur Antriebswelle (24) zwischen der inneren Kammerwandung (26a) und der äußeren Kammerwandung (26b) erstreckt.

8. Kolbenkompressor (100) nach Anspruch 7, wobei die mindestens eine Verstrebung (33) den Druckluftspeicherbehälter (25) in mindestens zwei Teilspeicherbereiche aufteilt.

9. Kolbenkompressor (100) nach Anspruch 8, wobei die mindestens zwei Teilspeicherbereiche durch Druckluftleitungen, Ventile, und/oder Engstellen fluidisch untereinander verbunden sind.

10. Kolbenkompressor (100) nach einem der Ansprüche 1 bis 9, weiterhin mit:
einem Motorträger (41), welcher den Motor (40) aufnimmt,
wobei das Kurbelgehäuse (20) von dem Motorträger (41) beabstandet um den Motor (40) herum ausgebildet ist, und
wobei sich der Druckluftspeicherbehälter (25) zumindest teilweise um den Motor (40) zwischen Kurbelgehäuse (20) und Motorträger (41) herum erstreckt.

11. Kolbenkompressor (100) nach einem der Ansprüche 1 bis 9, wobei die Endwand (23) in axialer Richtung der Antriebswelle (24) zwischen Kurbelgehäuse (20) und Motor (40) angeordnet ist.

12. Kolbenkompressor (100) nach einem der Ansprüche 1 bis 11, wobei der Druckluftspeicherbehälter (25) die Antriebswelle (24) in einem Winkelbereich von 360° umschließt.

13. Kolbenkompressor (100) nach einem der Ansprüche 1 bis 12, wobei das Verhältnis des Abstands (L2) der Rotationsachse der Antriebswelle (24) bis zum senkrecht von der Antriebswelle (24) am weitesten beabstandeten Punkt der Innenwand des Druckluftspeicherbehälters (25) zum Abstand (L1) der Rotationsachse der Antriebswelle (24) zum oberen Totpunkt des Kolbens (4) der Drucklufterzeugungseinrichtung (4; 5; 11) zwischen 0,2 und 1 beträgt.

14. Kolbenkompressor (100) nach einem der Ansprüche 1 bis 13, wobei das Verhältnis des Abstands (L2) der Rotationsachse der Antriebswelle (24) bis zum senkrecht von der Antriebswelle (24) am weitesten beabstandeten Punkt der Innenwand des Druckluftspeicherbehälters (25) zur maximalen axialen Erstreckung (L3) des Druckluftspeicherbehälters 25 zwischen 0,3 und 2,5 beträgt.

15. Kolbenkompressor (100) nach einem der Ansprüche 1 bis 14, wobei die Drucklufterzeugungseinrichtung (4; 5; 11) mindestens einen Verdichtungsraum (11) aufweist, und wobei das Volumenverhältnis zwischen dem Volumen (V_{R}) des Druckluftspeicherbehälters (25) und der Summe der geometrischen Hubvolumina (V_{H}) der Verdichtungsräume (11) der Drucklufterzeugungseinrichtung (4; 5; 11) zwischen 5 und 25 beträgt.

## Claims

1. Piston compressor (100), having:
a motor (40);
a drive shaft (24) that is connected to the motor (40) and is driven by this motor;
a crankshaft (6) that is connected to the drive shaft (24);
at least one compressed air generating device (4; 5; 11) having a piston (4) that can move in a cylinder (5) and is driven by means of the crankshaft (6) and is embodied for the purpose of generating compressed air in a compression chamber (11) of the cylinder (5);
a crankcase (20), which comprises
an inner chamber wall (26a) in the form of a hollow body that receives the drive shaft at least in sections,
an outer chamber wall (26b) that is spaced radially with respect to the drive shaft (24) from the inner chamber wall (26a),
an end wall (23), and
a dividing wall (34); and
a compressed air storage container (25), which is embodied for the purpose of receiving the compressed air that is generated by the compressed air generating device (4; 5; 11), wherein the compressed air storage container (25) is formed by means of the inner chamber wall (26a), the outer chamber wall (26b), the end wall (23) and the dividing wall (34).

2. Piston compressor (100) according to claim 1, furthermore having:
a motor carrier (41), which receives the motor (40) and is connected to the crankcase (20) while forming the end wall (23) between the crankcase (20) and motor (40).

3. Piston compressor (100) according to one of claims 1 and 2, furthermore having:
at least one first bearing arrangement (28b), which bears the drive shaft (24) and which is arranged within the hollow body that is formed by means of the inner chamber wall (26a).

4. Piston compressor (100) according to claim 3, furthermore having:
at least one second bearing arrangement (28a), which bears the drive shaft (24) and which is arranged within the hollow body that is formed by means of the inner chamber wall (26a) between the motor (40) and the first bearing arrangement (28b).

5. Piston compressor (100) according to one of claims 1 to 4, wherein the crankcase (20) is embodied in a monolithic manner with the inner chamber wall (26a), the outer chamber wall (26b) and the dividing wall (34).

6. Piston compressor (100) according to claim 5, wherein the monolithic crankcase (20) is embodied as a light metal casting part.

7. Piston compressor (100) according to one of claims 1 to 6, furthermore having:
at least one strut (33), which extends axially with respect to the drive shaft (24) between the inner chamber wall (26a) and the outer chamber wall (26b).

8. Piston compressor (100) according to claim 7, wherein the at least one strut (33) divides the compressed air storage container (25) into at least two part storage regions.

9. Piston compressor (100) according to claim 8, wherein the at least two part storage regions are connected to one another so that fluid can pass from one storage region to another by means of compressed air lines, valves, and/or bottlenecks.

10. Piston compressor (100) according to one of claims 1 to 9, furthermore having:
a motor carrier (41), which receives the motor (40),
wherein the crankcase (20) is embodied around the motor (40) spaced from the motor carrier (41), and
wherein the compressed air storage container (25) extends at least in part around the motor (40) between the crankcase (20) and motor carrier (41).

11. Piston compressor (100) according to one of claims 1 to 9, wherein the end wall (23) is arranged in the axial direction of the drive shaft (24) between the crankcase (20) and motor (40).

12. Piston compressor (100) according to one of claims 1 to 11, wherein the compressed air storage container (25) encompasses the drive shaft (24) in an angular range of 360°.

13. Piston compressor (100) according to one of claims 1 to 12, wherein the ratio of the distance (L2) to the distance (L1) is between 0.2 and 1, said distance (L2) being the distance between the rotational axis of the drive shaft (24) and the point on the inner wall of the compressed air storage container (25), said point being spaced furthest perpendicularly from the drive shaft (24), and said distance (L1) being the distance between the rotational axis of the drive shaft (24) and the upper dead centre of the piston (4) of the compressed air generating device (4; 5; 11).

14. Piston compressor (100) according to one of claims 1 to 13, wherein the ratio of the distance (L2) to the maximum axial extent (L3) of the compressed air storage container (25) is between 0.3 and 2.5, said distance (L2) being the distance between the rotational axis of the drive shaft (24) and the point on the inner wall of the compressed air storage container (25), said point being spaced furthest perpendicularly from the drive shaft (24).

15. Piston compressor (100) according to one of claims 1 to 14, wherein the compressed air generating device (4; 5; 11) comprises at least one compression chamber (11) and wherein the volume ratio between the volumes (V_{R}) of the compressed air storage container (25) and the sum of the geometric piston displacements (V_{H}) of the compression chambers (11) of the compressed air generating device (4; 5; 11) is between 5 and 25.

## Revendications

1. Compresseur à piston (100), comportant :
un moteur (40) ;
un arbre d'entraînement (24) relié au moteur (40) et entraîné par celui-ci ;
un mécanisme à manivelle (6) relié à l'arbre d'entraînement (24) ;
au moins un dispositif générateur d'air comprimé (4 ; 5 ; 11) doté d'un piston (4) pouvant être déplaçable dans un cylindre (5), lequel est entraîné par le mécanisme à manivelle (6), et lequel est configuré de façon à générer de l'air comprimé dans une chambre de compression (11) du cylindre (5) ;
un carter moteur (20), lequel comporte
une paroi de chambre interne (26a) sous forme d'un corps creux logeant au moins en partie l'arbre d'entraînement,
une paroi de chambre externe (26b) espacée de la paroi de chambre interne (26a) radialement par rapport à l'arbre d'entraînement (24),
une paroi d'extrémité (23), et
une paroi de séparation (34) ; et
un réservoir de stockage d'air comprimé (25), lequel est configuré pour recevoir de l'air comprimé généré par le dispositif générateur d'air comprimé (4 ; 5 ; 11), dans lequel le réservoir de stockage d'air comprimé (25) est formé par la paroi de chambre interne (26a), la paroi de chambre externe (26b), la paroi d'extrémité (23) et la paroi de séparation (34).

2. Compresseur à piston (100) selon la revendication 1, comportant en outre :
un support de moteur (41), lequel reçoit le moteur (40) et est relié au carter moteur (20) en réalisant la paroi d'extrémité (23) entre le carter moteur (20) et le moteur (40) .

3. Compresseur à piston (100) selon l'une des revendications 1 et 2, comportant en outre :
au moins un premier palier (28b), lequel loge l'arbre d'entraînement (24) et lequel est disposé à l'intérieur du corps creux formé par la paroi de chambre interne (26a) .

4. Compresseur à piston (100) selon la revendication 3, comportant en outre :
au moins un deuxième roulement (28a), lequel loge l'arbre d'entraînement (24) et est disposé entre le moteur (40) et le premier roulement (28b) à l'intérieur du corps creux formé par la paroi de chambre interne (26a).

5. Compresseur à piston (100) selon l'une des revendications 1 à 4, dans lequel le carter moteur (20) est réalisé de manière monolithique avec la paroi de chambre interne (26a), la paroi de chambre externe (26b) et la paroi de séparation (34).

6. Compresseur à piston (100) selon la revendication 5, dans lequel le carter moteur monolithique (20) est réalisé comme pièce moulée en métal léger.

7. Compresseur à piston (100) selon l'une des revendications 1 à 6, comportant en outre :
au moins une entretoise (33), laquelle s'étend entre la paroi de chambre interne (26a) et la paroi de chambre externe (26b) de manière axiale par rapport à l'arbre d'entraînement (24).

8. Compresseur à piston (100) selon la revendication 7, dans lequel l'au moins une entretoise (33) divise le réservoir de stockage d'air comprimé (25) en au moins deux zones partielles de stockage.

9. Compresseur à piston (100) selon la revendication 8, dans lequel les au moins deux zones partielles de stockage sont reliées fluidiquement l'une à l'autre par des lignes pneumatiques, des vannes et/ou des goulots d'étranglement.

10. Compresseur à piston (100) selon l'une des revendications 1 à 9, comportant en outre :
un support de moteur (41), lequel reçoit le moteur (40),
dans lequel le carter moteur (20) est réalisé autour du moteur (40), espacé du support de moteur (41), et
dans lequel le réservoir de stockage d'air comprimé (25) s'étend au moins en partie autour du moteur (40) entre le carter moteur (20) et le support de moteur (41).

11. Compresseur à piston (100) selon l'une des revendications 1 à 9, dans lequel la paroi d'extrémité (23) est disposée entre le carter moteur (20) et le moteur (40) dans la direction axiale de l'arbre d'entraînement (24).

12. Compresseur à piston (100) selon l'une des revendications 1 à 11, dans lequel le réservoir de stockage d'air comprimé (25) entoure l'arbre d'entraînement (24) dans un secteur angulaire de 360°.

13. Compresseur à piston (100) selon l'une des revendications 1 à 12, dans lequel le rapport de la distance (L2) de l'axe de rotation de l'arbre d'entraînement (24) jusqu'au point de la paroi interne du réservoir de stockage d'air comprimé (25) le plus espacé de l'arbre d'entraînement (24) perpendiculairement à ce dernier à la distance (L1) de l'axe de rotation de l'arbre d'entraînement (24) jusqu'au point mort haut du piston (4) du dispositif générateur d'air comprimé (4 ; 5 ; 11) est compris entre 0,2 et 1.

14. Compresseur à piston (100) selon l'une des revendications 1 à 13, dans lequel le rapport de la distance (L2) de l'axe de rotation de l'arbre d'entraînement (24) jusqu'au point de la paroi espacé du réservoir de stockage d'air comprimé (25) le plus éloigné de l'arbre d'entraînement (24) perpendiculairement à ce dernier à l'étendue axiale maximale (L3) du réservoir de stockage d'air comprimé (25) est compris 0,3 et 2,5.

15. Compresseur à piston (100) selon l'une des revendications 1 à 14, dans lequel le dispositif générateur d'air comprimé (4 ; 5 ; 11) comporte au moins une chambre de compression (11), et dans lequel le rapport volumique entre le volume (V_{R}) du réservoir de stockage d'air comprimé (25) et la somme des cylindrées géométriques (V_{H}) des chambres de compression (11) du dispositif générateur d'air comprimé (4 ; 5 ; 11) est compris entre 5 et 25.
